# EUROPÄISCHE PATENTSCHRIFT

(11) **EP 0 837 525 B1**
(45) Veröffentlichungstag und Bekanntmachung des Hinweises auf die Patenterteilung: **08.11.2000**
(21) Anmeldenummer: 97111592.8
(22) Anmeldetag: 09.07.1997
(51) Int. Cl.: H01R 4/24

(54) **Anschlusselement**
Connecting terminal
Borne de connexion

(30) Priorität: 15.10.1996 DE 19642445
(43) Veröffentlichungstag der Anmeldung: 22.04.1998
(73) Patentinhaber: KRONE GmbH, 14167 Berlin (DE)
(72) Erfinder: Gerke, Dieter, 13509 Berlin (DE); Mössner, Frank, 12277 Berlin (DE)

(56) Entgegenhaltungen:
- EP-A- 0 297 698
- EP-A- 0 459 144
- DE-A- 2 610 461
- DE-A- 4 442 673
- DE-C- 4 437 022
- DE-U- 9 313 797

## Beschreibung

Die Erfindung bezieht sich auf ein Anschlußelement gemäß dem Oberbegriff des Anspruches 1.

Im DE-U-93 13797 ist ein Anschlußblock zur Verbindung von isolierten elektrischen Leitern mit elektrischen Kontakten in Schneid-Klemm-Anschlußtechnik mittels eines Schließsteckers beschrieben, bei dem oben offene Kammern und Blöcke angeordnet sind, die mit durchgehenden Schneid-Klemm-Kontakten in 45 °-Stellung bestückt sind und die eine zweiseitige Beschaltung des Anschlußblockes ermöglichen. Die Beschaltung erfolgt auf der Anwenderseite mittels der zum Anschlußblock gehörenden Schließstecker.

Die Kontaktierung erfolgt durch die Bewegung des Schließsteckers, der mit Fingerkraft durchgedrückt werden muß, was bei größeren Drahtdurchmessern und bei wiederholt hintereinander auszuführenden Be- oder Entschaltungen zu Ermüdungserscheinungen des Bedienenden führen kann.

In der DE-A-26 10 461 wird ein Klemmverbinder beschrieben, bei dem der isolierte elektrische Leiter durch die Bohrung einer Kunststoffhülse gesteckt und mit dieser auf ein geschlitztes Anschlußelement mittels einer Flachzange aufgeschoben wird. Die Kabelader wird dabei nicht wie bisher senkrecht zum Schlitz des gerade bzw. parallel zu den Seitenwänden angeordneten Anschlußelementes, sondern schräg im Winkel von 45° angeordnet, in den Schlitz eingeschoben.

In der DE-C-44 37 022 ist ein Anschlußelement mit elektrischen Kontakten in Schneid-Klemm-Anschlußtechnik in Kammern eines Aufnahmeteils zum abisolierfreien Anschluß von elektrischen Leitern, mit Öffnungen zur Aufnahme der elektrischen Leiter, beschrieben.

In die Kammer des Aufnahmeteils ist ein Schiebeteil eingebracht, welches einen Teil der in der Kammer angeordneten Schneid-Klemm-Kontaktelemente umschließt. Der zu kontaktierende elektrische Leiter wird durch die Aufnahmeöffnungen gerade bzw. parallel zu den Seitenwänden des Schiebeteils auf den in 45°-Stellung angeordneten Schneid-Klemm-Kontakt geführt und durch die Bewegung des Schiebeteils in den Kontaktschlitz gedrückt.

Aus der EP - A - 0 297 698 ist ein elektrischer Verbinder mit einem Schneid-Klemm-Kontakt vorbekannt. Der elektrische Verbinder weist innerhalb seines Gehäuses zwei nebeneinander angeordnete Schneid-Klemm-Anschlußkontakte auf. An der Oberseite des elektrischen Verbinders ist ein bewegbares Schließelement vorgesehen, welches zwei Durchgänge für die anzuschließenden Leiter besitzt. Der erste Durchgang ist zur Aufnahme von dikkeren Kabeladern und der zweite Durchgang für Kabeladern mit einem dünneren Durchmesser vorgesehen. Der zweite Durchgang verläuft hierbei unter einer Neigung von 10 bis 20 Grad zur Horizontalen und endet direkt im ersten Durchgang. Die Kabelader liegt somit mit ihrem Leiterende frei und ohne Führung im ersten Durchgang. Zur Kontaktierung der Kabelader wird das Schließelement über eine Schraube in das Gehäuse des elektrischen Verbinders eingeschoben, wobei der Schneid-Klemm-Anschlußkontakt mit der Kabelader kontaktiert. In der Endstellung wird die Kabelader abgebogen, so daß die Kabeladerachse rechtwinklig zur Längsachse des Schneid-Klemm-Anschlußkontaktes angeordnet ist, wodurch die Steifigkeit der Kabelader vergrößert wird. Nachteilig bei diesem Verbinder ist, daß der Kontakt nicht schrägstehend eingesetzt und daß der Leiter im Bereich des Schneid-Klemm-Anschlußkontakt nicht ausreichend geführt ist. Die Kabelader ist auch nicht über eine Schrägstellung mit dem Schneid-Klemm-Anschlußkontakt kontaktiert, da im Endzustand die Kabelader an die Außenwand des ersten Durchganges angedrückt wird.

Es ist Aufgabe der Erfindung, ein Anschlußelement der gattungsgemäßen Art zu entwickeln, welches eine leichte und zuverlässige Beschaltung von elektrischen, isolierten Leitern ohne ein besonderes Schaltwerkzeug ermöglicht und dabei eine möglichst geringe mechanische Belastung und eine möglichst hohe Strombelastbarkeit des Leiters gewährleistet.

Die Lösung dieser Aufgabe ergibt sich aus den kennzeichnenden Merkmalen des Anspruches 1. Die Einbringung von schräggestellten Aufnahmeöffnungen für den elektrischen Leiter in das Schiebeteil in Verbindung mit den schräg angeordneten Schneid-Klemm-Anschlußkontakten in der Kammer des Aufnahmeteils, ergibt eine wesentliche Vergrößerung der Kontaktierungsfläche und damit eine Erhöhung der möglichen Strombelastbarkeit.

Durch den erweiterten axialen Versatz der Kontaktkerben am Leiter infolge der schrägen Leitereinführung und der schräggestellten Kontakte wird die Kerbwirkung weiter herabgesetzt und damit die mechanische Belastung des Leiters verringert.

Durch die versetzte Anordnung der Aufnahmeöffnungen für die elektrischen Leiter ist eine einfache und zuverlässige Beschaltung der Schneid-Klemm-Kontaktelemente ohne besonderes Schaltwerkzeug ohne größeren Kraftaufwand gewährleistet. Es können auch größere Drahtdurchmesser wiederholt an- und abgeschaltet werden, ohne daß der Schaltende durch die aufzuwendende Kraft ermüdet.

Weitere vorteilhafte Ausgestaltungen der Erfindung ergeben sich aus den Unteransprüchen.

Die Erfindung ist nachfolgend anhand eines in den Zeichnungen dargestellten Ausführungsbeispieles eines Anschlußelementes mit vier Leitereinführungen näher erläutert. Es zeigen:
- Fig. 1: die Explosionsdarstellung der Teile des Anschlußelementes,
- Fig. 2a: die Vorderansicht des Oberteils des Aufnahmeteils,
- Fig. 2b: die Seitenansicht des Oberteils des Aufnahmeteils (Schnittdarstellung),
- Fig. 2c: die Draufsicht auf das Oberteil des Aufnahmeteils,
- Fig. 3a: die Vorderansicht des Unterteils des Aufnahmeteils (Schnittdarstellung),
- Fig. 3b: die Draufsicht auf das Unterteil des Aufnahmeteils,
- Fig. 4a: die Seitenansicht des Schiebeteils in Schnittdarstellung,
- Fig. 4b: die perspektivische Vorderansicht des Schiebeteils,
- Fig. 4c: die Draufsicht auf das Schiebeteil,
- Fig. 5: die Vorderansicht eines Schneid-Klemm-Anschlußkontaktes,
- Fig. 6: die schematische Darstellung der Kontaktfläche an einer Kabelader und
- Fig. 7: die Prinzipdarstellung der in das Schiebeteil eingebrachten Anschlußkontakte nach Fig. 5.

Gemäß der Darstellung in der Fig. 1 besteht das Anschlußelement im wesentlichen aus einem Schiebeteil 1, einem Oberteil 21, einem Unterteil 22, einem Schneid-Klemm-Anschlußkontakt 4, wobei das Oberteil 21 und das Unterteil 22 ein Aufnahmeteil 18 bilden, in welches das Schneid-Klemm-Kontaktelement 4 eingebracht ist.

Der Schneid-Klemm-Anschlußkontakt 4 nach Fig. 5 besteht aus Schneid-Klemm-Kontakten 5, 9 und aus einem Gabelkontakt 14, die einstückig miteinander über einen Steg 15 verbunden sind.

Der Schneid-Klemm-Kontakt 5 enthält zwei Bohrungen 7,8, die über einen Kontaktschlitz 6 miteinander verbunden sind, wobei die Bohrung 7 ein Langloch mit Einführungsschrägen bildet.

Der Schneid-Klemm-Kontakt 9 weist zwei Bohrungen 11,12 auf, die über einen Kontaktschlitz 10 miteinander verbunden sind, wobei die Bohrung 11 als Langloch mit Einführungsschrägen ausgebildet ist. Der Schneid-Klemm-Kontakt 9 ist zu einem Abgriff 16, für zum Beispiel ein Prüfmittel, nach oben verlängert.

Die Ausbildung der Bohrungen 7,11 als Langloch sichert die zuverlässige Einführung der Kabeladern 3 über die schräggestellten Aufnahmeöffnungen 2 im Schiebeteil 1 (Fig. 4a bis 4c).

Die Schneid-Klemm-Kontakte 5, 9 sind geschlossene, selbsttragende Schneid-Klemm-Kontakte und jeweils in 45°-Stellung zum Verbindungssteg 15 ausgebildet.

Der nach unten vom Steg 15 abgewinkelte und zum Steg 15 in einer parallelen Ebene verlaufende Gabelkontakt 14 ist ein offener Abgriff mit einem Kontaktschlitz 13. Der Gabelkontakt 14 ist mit den Einführungsschrägen 36 seines Kontaktschlitzes 13 nach unten weisend vom Boden 47 des unteren Teils 22 des Aufnahmeteils 18 frei zugänglich (Fig. 3a) und dient zum Beispiel zur Kontaktierung mit einer Kontaktbahn (nicht dargestellt).

Im vorliegenden Beispiel sind die zwei Schneid-Klemm-Kontaktelemente 4 nach Fig. 5 so in die beiden Kammern 17, 17' des Aufnahmeteils 18 eingebracht, daß jeweils der Schneid-Klemm-Anschlußkontakt 9 mit dem Abgriff 16 des einen Schneid-Klemm-Kontaktelementes 4 in eine der Kammern 17, 17' und sein Schneid-Klemm-Anschlußkontakt 5 in die benachbarte andere Kammer 17, 17' eintaucht und umgekehrt (Fig. 1,7).

Entsprechend der Darstellung in der Fig. 7 wird eine ankommende Kabelader a über den Schneid-Klemm-Kontakt 9 des Schneid-Klemm-Anschlußkontaktes 4 in der Kammer 17 und über den Schneid-Klemm-Kontakt 5 des Schneid-Klemm-Anschlußkontaktes 4 in der Kammer 17' des Aufnahmeteils 18 mit einer abgehenden Kabelader a' verbunden. In analoger Weise erfolgt die Verbindung der Kabeladern b, b'über die Kontakte 9', 5' des Anschlußkontaktes 4'.

Das Aufnahmeteil 18 wird gemäß den Darstellungen in den Fig. 1, 2b aus dem Oberteil 21 (Fig. 1, 2a bis 2c) und dem Unterteil 22 (Fig. 1, 3a, 3b) gebildet, die über Rasteinrichtungen 23 (Fig. 1) miteinander verbunden sind, wobei das Unterteil 22 weitere Rasteinrichtungen 24 (Fig. 1, 3a) zum Aufrasten auf ein nicht dargestelltes Trageteil aufweist.

Das obere Teil 21 des Aufnahmeteils 18 (Fig. 1, 2a bis 2c) weist die beiden nach oben offenen Kammern 17, 17' auf. Jede der Kammern 17, 17' wird gemäß den Fig. 2a,2b aus einer federnd ausgeführten, geschlitzten Rückwand 20 mit einem geschlossenen Schlitz 25 zur Aufnahme der Rasteinrichtung 26 des Schiebeteils 1 (Fig. 4a bis 4c), aus zwei Seitenwänden 37,38 (Fig. 2b), von denen die eine Seitenwand 38 die Trennwand zur benachbarten Kammer 17 bildet, aus einer vorderen Wand 39 und aus einer für beide Kammern 17, 17' gemeinsamen Bodenplatte 40 (Fig. 2b, 2c) mit zwei Bohrungen 41, 42 zum von unten Durchstecken der zwei Schneid-Klemm-Kontaktelemente 4, gebildet. Die Bodenplatte 40 ist in einer solchen Höhe eingebracht, daß darunter ein Raum 43 in der Höhe des Verbindungssteges 15 des Schneid-Klemm-Kontaktelementes 4 freibleibt. In den gegenüberstehenden zwei Außenbegrenzungen 44, 45 dieses Raumes 43 sind die Rastöffnungen 46 (Fig. 1, 2b) für die Rastelemente 23 (Fig. 1) am unteren Teil 22 ausgespart.

Die Kammern 17, 17' weisen des weiteren jeweils eine Zwischenwand 28 mit Schlitzen 19 zur Zugentlastung der einzuführenden Kabeladern 3 auf (Fig. 1, 2b, 2c).

Das untere Teil 22 (Fig. 1, 3a, 3b) wird aus einer Bodenplatte 47 mit Durchführungen 48, 49 (Fig. 3b) für die Gabelkontakte 13 der beiden Schneid-Klemm-Kontaktelemente 4, aus nach oben weisenden Stegen 50 (Fig.1, 3a, 3b), die zum Teil mit den Rasteinrichtungen 23 für die Verbindung mit dem oberen Teil 21 versehen sind, und aus den nach unten weisenden Rasteinrichtungen 24 für die lösbare Verbindung zu dem nicht dargestellten Trageteil, gebildet.

Die Durchführungen 48, 49 (Fig. 3b) sind durch die Zwischenwand 33 voneinander isoliert, die entsprechend der Steggeometrie des Schneid-Klemm-Kontaktelementes 4 ausgebildet ist. Die Zwischenwand 33 trennt die beidseitig an der Zwischenwand 33 anliegenden Stege 15 der beiden Schneid-Klemm-Kontaktelemente 4.

Entsprechend der Darstellung in den Fig. 1, 4a bis 4c ist das Schiebeteil 1 einteilig aus einem Isolierstoff hergestellt.

Das Schiebeteil 1 weist entsprechend den Fig. 4a, 4b die beiden Bohrungen 2 auf, die als schräggestellte Sack-Bohrungen bis zu einer Anschlagwand 27 ausgeführt sind und dabei eine Ausnehmung 29 queren, in welche die Zwischenwand 28 des Oberteils 21 (Fig. 2b) mit den Schlitzen 19 zur Zugentlastung der Kabeladern 3 hineintaucht, wenn das Schiebeteil 1 in das Aufnahmeteil 18 von oben eingebracht wird.

Das Schiebeteil 1 weist des weiteren eine Aufnahme 30 für das Schneid-Klemm-Kontaktelement 4 auf. Die Aufnahme 30 weist entsprechend der Darstellung in der Fig. 4c durchgehend offene Schlitze 31, 32 auf, in die Teile der beiden Schneid-Klemm-Anschlußelemente 4 von unten (nicht dargestellt) eintauchen und über die ein Abgriff von Signalen möglich ist.

An der Aufnahme 30 ist das Rastelement 26 angeordnet, welches mit dem geschlossenen Schlitz 25 in der geteilten und federnd ausgeführten Rückwand 20 der Kammer 17 des Aufnahmeteils 18 zusammenwirkt (Fig. 2a).

Wie es die Draufsicht des Schiebeteils 1 in den Fig. 4b, 4c zeigt, sind die Bohrungen 2 nach hinten versetzt angeordnet. Dadurch kontaktieren die Leiter 3 beim Hineindrücken nicht gleichzeitig sondern nacheinander die Anschlußkontakte 4, so daß eine verminderte Kraftaufwendung erforderlich ist. Zum leichteren Lösen des Schiebeteils 1 aus der Beschaltungsposition ist ein Bügel 35 vorgesehen, hinter den notfalls ein geeignetes Werkzeug zum Loshebeln des Schiebeteils 1 geschoben werden kann.

Der Dom 34 (Fig. 4a) des Schiebeteils 1 ist mit einer nicht dargestellten Verschlußkappe abdeckbar, die u.a. auch das Hineindrücken des Schiebeteils 1 erleichtert.

Zum Beschalten des Anschußelementes wird das Schiebeteil 1 in die Beschaltungsposition I (Fig. 2a) gebracht. Die Beschaltungsposition I ist durch eine als Anschlag wirkende Verengung 52 im Schlitz 25 der Rückwand 20 der Kammer 17 definiert (Fig. 2a). In der Beschaltungsposition I liegen die Bohrungen 2 im Schiebeteil 1 mit der Bohrung 7 des einen Schneid-Klemm-Kontaktelementes 4 und mit der Bohrung 11 des anderen Schneid-Klemm-Kontaktelementes 4 in Deckung zueinander, es können von außen elektrische Leiter 3, z.B. die Kabelader a,b eines Fernmeldekabels, bis zu der Anschlagwand 27 am Schiebeteil 1 eingeführt werden.

Nach dem Einführen der elektrischen Leiter 3 in die Bohrung 2 des Aufnahmeteils 18 bis zum Anschlag an die Anschlagwand 27 wird das Schiebeteil 1 mittels Handkraft nach unten in die Position II bewegt (Fig. 2a). Dabei werden die eingeführten elektrischen Leiter 3 aus der Bohrung 7 bzw. 11 der beiden Schneid-Klemm-Kontaktelemente 4 in die Kontaktschlitze 6 bzw. 10 der Schneid-Klemm-Kontaktelemente 4 (Fig. 5) bewegt und mit diesen kontaktiert. In dieser Stellung II wird das Schiebeteil 1 in der Kammer 17 verrastet, um ein ungewolltes Lösen zu verhindern (nicht dargestellt).

Durch die schräggestellten Bohrungen 2 für die elektrischen Leiter 3 im Schiebeteil 1 wird in Verbindung mit den schräg angeordneten Schneid-Klemm-Anschlußkontakten 4 in den Kammern 17 des Aufnahmeteils 18 eine wesentliche Vergrößerung der Kontaktierungsfläche 53 am Leiter 3 erreicht (Fig. 6). Die Darstellung in der Fig. 6 zeigt des weiteren die gegenüber den bekannten Beschaltungen axial versetzten Kontaktkerben am elektrischen Leiter 3.

Beim Entschalten wird die Verrastung gelöst und das Schiebeteil 1 in die erste Position I zurückgeführt. Dabei werden auch die Leiter 3 zurück in die Bohrungen 7 bzw. 11 der Schneind-Klemm-Kontaktelemente 4 geführt, aus der die Leiter 3 entnommen werden können.

Das Ansschlußelement kann auch als Anschlußleiste ausgebildet sein.

Es können beliebig viele Anschlußelemente aneinandergereiht werden, z.B. für eine 8 DA- oder 10 DA-Leiste werden vier bzw. fünf Anschlußelemente nach dem vorliegenden Ausführungsbeispiel aneinandergereiht. Ein Anschlußelement dient dem Anschluß von zwei Doppeladern (DA).

Es können auch Schiebeteile 1 mit einer Bohrung 2 für den elektrischen Leiter 3 verwendet werden, in denen dann entsprechend ausgebildete Schneid-Klemm-Anschlußelemente 4 eingesetzt sind. Die Schiebeteile 1 mit einer Bohrung 2 können beliebig aneinandergereiht werden und zum Beispiel neben der Anwendung in der Fernmelde- und Datentechnik in der Meß- und Prüftechnik Verwendung finden.

## Patentansprüche

1. Anschlußelement mit elektrischen Schneid-Klemm-Anschlußkontakten (4) in der Kammer (17) eines Aufnahmeteils zum abisolierfreien Anschluß von elektrischen Leitern (3), mit einem Schiebeteil (1) mit mindestens einer Bohrung (2) zur Aufnahme der elektrischen Leiter (3), die in dem Schiebeteil (1) in Schrägstellung zur Längsachse (Schieberichtung) des Schiebeteils (1) eingebracht ist, wobei das Schiebeteil (1) einen Teil der in der Kammer (17) angeordneten Schneid-Klemm-Anschlußkontakten (4) umschließt,
**dadurch gekennzeichnet,**
daß der Leiter (3) auf beiden Seiten des Schneid-Klemm-Anschlußkontaktes (4) in der Bohrung (2) geführt ist und daß der Schneid-Klemm-Anschlußkontakt (4) schrägstehend zur Vorderwand der Kammer (17) angeordnet ist.

2. Anschlußelement nach Anspruch 1, dadurch gekennzeichnet, daß die Bohrung (2) in 45° -Stellung zur Längsachse des Schiebeteils (1) eingebracht ist und daß der Leiter (3) in den in 45 ° - Stellung zur Wandung der Kammer (17) angeordneten Schneid-Klemm-Anschlußkontakt (4) eingeführt und mit diesem kontaktiert ist.

3. Anschlußelement nach Anspruch 1, dadurch gekennzeichnet, daß das Schiebeteil (1) in der Kammer (17) des Aufnahmeteils (18) arretierbar ist.

4. Anschlußelement nach den Ansprüchen 1 bis 3, dadurch gekennzeichnet, daß das Aufnahmeteil (18) Klemmschlitze (19) zur Zugentlastung der eingeführten isolierten elektrischen Leiter (3) aufweist.

5. Anschlußelement nach den Ansprüchen 1 bis 4, dadurch gekennzeichnet, daß mindestens zwei Kammern (17) mit mindestens zwei Schiebeteilen (1) jeweils in einer Reihe nebeneinander angeordnet sind.

6. Anschlußelement nach den Ansprüchen 1 bis 5, dadurch gekennzeichnet, daß das Aufnahmeteil (18) auf ein Trageteil aufrastbar und mit weiteren Funktionsmodulen kombinierbar ist.

7. Anschlußelement nach den Ansprüchen 1 bis 6, dadurch gekennzeichnet, daß jedes Schiebeteil (1) zwei Bohrungen (2) für die elektrischen Leiter (3) aufweist.

8. Anschlußelement nach Anspruch 1, dadurch gekennzeichnet, daß der Schneid-Klemm-Anschlußkontakt (4) aus einem ersten geschlossenen, selbsttragenden Schneid-Klemm-Kontakt (5) in 45°-Stellung mit einem Kontaktschlitz (6), der zwei Bohrungen (7,8) miteinander verbindet, aus einem zweiten geschlossenen, selbsttragenden Schneid-Klemm-Kontakt (9) in 45°-Stellung mit einem Kontaktschlitz (10), der zwei weitere Bohrungen (11,12) miteinander verbindet, und aus einem Gabelkontakt (14) mit einem Kontaktschlitz (13) gebildet ist, wobei die Schneid-Klemm-Kontakte (5,9) und der Gabelkontakt (14) einstückig über einen Steg (15) miteinander verbunden sind.

9. Anschlußelement nach Anspruch 8, dadurch gekennzeichnet, daß jeweils eine der Bohrungen (7,11) des ersten und zweiten Schneid-Klemm-Kontaktes (5,9) des Schneid-Klemm-Kontaktelementes (4) Langlöcher mit Einführungsschrägen sind.

10. Anschlußelement nach den Ansprüchen 8 und 9, dadurch gekennzeichnet, daß am freien Ende des einen Schneid-Klemm-Kontaktes (9) des Schneid-Klemm-Kontaktelementes (4) ein Abgriff (16) ausgebildet ist.

## Claims

1. A connection element having electric insulation-piercing terminal connecting contacts (4) in the chamber (17) of a receptacle part intended for the connection of electric conductors (3) without stripping them and having a sliding part (1) with at least one bore (2) for locating the electric conductors (3), which bore is made in the sliding part (1) in an inclined position relative to the longitudinal axis (sliding direction) of the sliding part (1), the sliding part (1) enclosing a part of the insulation-piercing terminal connecting contacts (4) arranged in the chamber (17), wherein the conductor (3) is guided in the bore (2) on both sides of the insulation-piercing terminal connecting contact (4), and wherein the insulation-piercing terminal connecting contact (4) is arranged set at an angle to the front wall of the chamber (17).

2. The connection element as claimed in claim 1, wherein the bore (2) is made in a 45° position relative to the longitudinal axis of the sliding part (1), and wherein the conductor (3) is inserted into the insulation-piercing terminal connecting contact (4), arranged in a 45° position relative to the wall of the chamber (17), and makes electrical contact with the insulation-piercing terminal connecting contact (4).

3. The connection element as claimed in claim 1, wherein the sliding part (1) can be locked in the chamber (17) of the receptacle part (18).

4. The connection element as claimed in claims 1 to 3, wherein the receptacle part (18) has clamping slots (19) for the strain relief of the inserted insulated electric conductors (3).

5. The connection element as claimed in claims 1 to 4, wherein at least two chambers (17) are in each case arranged next to one another in a row with at least two sliding parts (1).

6. The connection element as claimed in claims 1 to 5, wherein the receptacle part (18) can be latched onto a supporting part and combined with further function modules.

7. The connection element as claimed in claims 1 to 6, wherein each sliding part (1) has two bores (2) for the electric conductors (3).

8. The connection element as claimed in claim 1, wherein the insulation-piercing terminal connecting contact (4) is formed from a first closed, self-supporting insulation-piercing terminal contact (5) in a 45° position, having a contact slot (6) which connects two bores (7, 8) to one another, from a second closed, self-supporting insulation-piercing terminal contact (9) in a 45° position, having a contact slot (10) which connects two further bores (11, 12) to one another, and from a fork contact (14) having a contact slot (13), the insulation-piercing terminal contacts (5, 9) and the fork contact (14) being connected to one another in one piece via a web (15).

9. The connection element as claimed in claim 8, wherein in each case one of the bores (7, 11) of the first and second insulation-piercing terminal contact (5, 9) of the insulation-piercing terminal contact element (4) are elongated holes having entry bevels.

10. The connection element as claimed in claims 8 and 9, wherein a pick-off (16) is formed on the free end of the one insulation-piercing terminal contact (9) of the insulation-piercing terminal contact element (4).

## Revendications

1. Elément de connexion avec des contacts électriques de connexion autodénudants (4) dans la chambre (17) d'un logement pour une connexion sans dénudation de conducteurs électriques (3), avec une partie coulissante (1) avec au moins une forure (2) pour le logement des conducteurs électriques (3), qui est réalisée dans la partie coulissante (1) en inclinaison par rapport à l'axe longitudinal (sens de coulissement) de la partie coulissante (1), la partie coulissante (1) enfermant une partie des contacts de connexion autodénudants (4) agencés dans la chambre (17),
caractérisé en ce que
le conducteur (3) est conduit des deux côtés du contact de connexion autodénudant (4) dans la forure (2) et en ce que le contact de connexion autodénudant (4) est agencé de manière inclinée par rapport à la paroi avant de la chambre (17).

2. Elément de connexion suivant la revendication 1, caractérisé en ce que la forure (2) est réalisée à 45° de l'axe longitudinal de la partie coulissante (1) et en ce que le conducteur (3) est introduit dans le contact de connexion autodénudant (4) agencé dans la position à 45° de la paroi de la chambre (17) et est en contact avec celui-ci.

3. Elément de connexion suivant la revendication 1, caractérisé en ce que la partie coulissante (1) peut être bloquée dans la chambre (17) du logement (18).

4. Elément de connexion suivant les revendications 1 à 3, caractérisé en ce que le logement (18) présente des encoches de serrage (19) pour la décharge de traction du conducteur électrique (3) isolé introduit.

5. Elément de connexion suivant les revendications 1 à 4, caractérisé en ce qu'au moins deux chambres (17) avec au moins deux parties coulissantes (1) sont chaque fois agencées dans une rangée l'une à côté de l'autre.

6. Elément de connexion suivant les revendications 1 à 5, caractérisé en ce que le logement (18) est encliquetable sur une partie porteuse et peut être combiné avec d'autres modules fonctionnels.

7. Elément de connexion suivant les revendications 1 à 6, caractérisé en ce que chaque partie coulissante (1) présente deux forures (2) pour les conducteurs électriques (3).

8. Elément de connexion suivant la revendication 1, caractérisé en ce que le contact de connexion autodénudant (4) est formé d'un premier contact autodénudant (5) fermé autoportant à 45° avec une encoche de contact (6) qui relie deux forures (7,8) l'une à l'autre, d'un deuxième contact autodénudant (9) fermé autoportant à 45° avec une fente de contact (10) qui relie deux autres forures (11,12) l'une avec l'autre, et d'un contact jumelé (14) avec une fente de contact (13), les contacts autodénudants (5,9) et le contact jumelé (14) étant reliés d'un seul tenant les uns avec les autres par une âme (15).

9. Elément de connexion suivant la revendication 8, caractérisé en ce que chaque fois une des forures (7,11) des premier et deuxième contacts autodénudants (5,9) de l'élément de contact autodénudant (4) est une boutonnière avec des biseaux d'introduction.

10. Elément de connexion suivant les revendications 8 et 9, caractérisé en ce qu'une prise (16) est formée sur l'extrémité libre de l'un des contacts autodénudants (9) de l'élément de contact autodénudant (4).
